# EUROPÄISCHE PATENTSCHRIFT

(11) **EP 4 594 235 B1**
(45) Veröffentlichungstag und Bekanntmachung des Hinweises auf die Patenterteilung: **06.05.2026**
(21) Anmeldenummer: 23768547.4
(22) Anmeldetag: 11.09.2023
(51) Int. Cl.: B66B 13/08, B66B 13/12, B66B 13/18

(54) **TÜRSYSTEM**
DOOR SYSTEM
SYSTÈME DE PORTE

(30) Priorität: 28.09.2022 EP 22198382
(43) Veröffentlichungstag der Anmeldung: 06.08.2025
(73) Patentinhaber: INVENTIO AG, 6052 Hergiswil (CH)
(72) Erfinder: CHRISTEN, Jules, 6460 Altdorf UR (CH)
(74) Vertreter: Inventio AG
(86) Internationale Anmeldenummer: PCT/EP2023/074836
(87) Internationale Veröffentlichungsnummer: WO 2024/068245

(56) Entgegenhaltungen:
- EP-A1- 0 825 146
- FR-A1- 3 011 868

## Beschreibung

Die vorliegende Erfindung betrifft ein Türsystem, einen Aufzug mit dem Türsystem und ein Verfahren zum Betreiben des Aufzuges.

In einem Aufzug wird typischerweise eine Kabine vertikal in einem Schacht zwischen verschiedenen Stockwerken bzw. Niveaus innerhalb eines Bauwerks verlagert. Auf den Stockwerken ist vorgesehen, dass Passagiere die Kabine betreten und verlassen können, oder dass sonstige zu transportierende Lasten in die Kabine geladen oder aus ihr entladen werden. Um den Zugang zur Kabine zu ermöglichen, sind auf dem Stockwerk Schachttüren angeordnet und die Kabine verfügt über eine Kabinentüre. Die Kabinentüre umfasst mindestens ein Kabinentürblatt und die Schachttüre umfasst mindestens ein Schachttürblatt. Die Kabinentüre und die Schachttüre bilden gemeinsam einen öffen- und schliessbaren Durchgang von der Kabine zum Stockwerk oder umgekehrt. Damit die Kabinentüre während der Fahrt sicher geschlossen bleibt, verfügt die Kabinentüre über eine Kabinentürverriegelung, die ein oder mehrere Kabinentürblätter während der Fahrt verriegelt. Ebenso verfügt die Schachttüre über eine Schachttürverriegelung, die ein oder mehrere Schachttürblätter zumindest in der Abwesenheit der Kabine verriegelt hält.

Die FR 3011868 A1 zeigt eine Aufzugstüre mit einem System zur Verriegelung der Türen.

Die Kabinentüre verfügt zudem über einen Antrieb, der dazu ausgelegt ist, die Kabinentürblätter zu öffnen und zu schliessen. Typischerweise wird diese Bewegung der Kabinentürblätter mittels einer Türkupplung, auf die jeweils zu öffnenden Schachttürblätter auf dem angefahrenen Stockwerk übertragen. Dazu wirkt ein erster Teil der Türkupplung an der Kabinentüre mit einem zweiten Teil der Türkopplung an der Schachttüre zusammen.

Die US5485896A zeigt eine einfache Ausgestaltungform einer Türkupplung. Allerdings benötigt diese Ausgestaltungsform einen separaten Antrieb für die Türkopplung. Dies macht diese Lösung aufwendig in der Herstellung.

Es kann daher eine Aufgabe darin gesehen werden, ein kostengünstiges Türsystem zur Verfügung zu stellen.

Gemäß einem ersten Aspekt der Erfindung löst ein Türsystem die Aufgabe. Das Türsystem weist zumindest eine Schachttüre, eine Kabinentüre, einen Kabinentürantrieb und eine Türkupplung zum Koppeln der Kabinentüre mit der Schachttüre auf. Die Kabinentüre und die Schachttüre sind zwischen einer Offenstellung und einer Geschlossenstellung bewegbar. Die Kabinentüre weist eine elektrisch aktivierbare Kabinentürverriegelung auf, durch die die Kabinentüre in der Geschlossenstellung verriegel- und entriegelbar ist. Die Schachttüre weist eine separate elektrisch aktivierbare Schachttürverriegelung auf, durch die die Schachttüre in der Geschlossenstellung verriegel- und entriegelbar ist. Der Kabinentürantrieb umfasst einen Motor und ein Treibmittel. Die Kabinentüre ist mittels des Treibmittels von der Geschlossenstellung in eine Offenstellung und zurück verschiebbar. Die Türkupplung weist einen ersten Teil auf, der an der Kabinentüre angeordnet ist und weist einen zweiten Teil auf, der an der Schachttüre angeordnet ist. Der zweite Teil der Türkupplung weist zumindest einen ersten vertikal ausgerichteten von der Schachttüre abstehenden Führungssteg und einen zweiten vertikal ausgerichteten von der Schachttüre abstehenden Führungssteg auf. Der erste und der zweite Führungssteg sind in einem Führungsstegabstand zueinander angeordnet. Der erste Teil der Türkupplung weist einen Kontaktkörper auf, wobei der Kontaktkörper entlang einer Längenrichtung eine Längenabmessung aufweist, die größer ist als der Führungsstegabstand. Der Kontaktkörper weist entlang einer Breitenrichtung eine Breitenabmessung auf, die geringer ist als der Führungsstegabstand. Der Kontaktkörper ist zwischen dem ersten Führungssteg und dem zweiten Führungssteg drehbar an der Kabinentüre angeordnet. Ein Hebel ist mit dem Treibmittel verbunden und der Hebel ist verdrehfest mit dem Kontaktkörper verbunden, so dass der Kontaktkörper mittels einer Bewegung des Treibmittels von einer entkoppelten Position, in der die Kontaktkörper aufgrund der Breitenabmessung mit Spiel zwischen dem ersten und dem zweiten Führungssteg angeordnet ist, in eine Kopplungsposition drehbar ist, in der der Kontaktkörper den ersten und den zweiten Führungssteg berührt.

Gemäß einem zweiten Aspekt der Erfindung löst ein Aufzug die Aufgabe. Der Aufzug umfasst ein Türsystem gemäss dem ersten Aspekt der Erfindung, eine Vorrichtung zur Positionsmessung, eine Kabine und eine Steuereinrichtung. Die Vorrichtung zur Positionsmessung erfasst eine Position der Kabine. Die Steuereinrichtung wertet die Position aus und steuert das Öffnen und Schliessen des Türsystems.

Gemäß einem dritten Aspekt der Erfindung löst ein Verfahren zum Betreiben eines Aufzuges gemäss dem zweiten Aspekt der Erfindung die Aufgabe. Das Verfahren umfasst die Schritte:
- Koppeln der Kabinentüre an die Schachttüre, indem der Türantrieb das Treibmittel eine erste Strecke in Richtung der Öffnungsrichtung verschiebt und dadurch den Kontaktkörper dreht, bis die Türkopplung gekoppelt ist.
- Entriegeln der Kabinentüre und der Schachttüre über ein elektrisches Signal an die Kabinentürverriegelung und die Schachttürverriegelung.
- Öffnen der Kabinentüre, indem der Türantrieb das Treibmittel eine zweite Strecke in Richtung der Öffnungsrichtung verschiebt und dabei die Schachttüre mitnimmt.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Die Kabinentüre und die Schachttüre können gemeinsam den Durchgang von einem beliebigen Stockwerk des Aufzugs in die Kabine freigeben. Die Schachttüre verschliesst zudem bei Bedarf den Schacht und kann so verhindern, dass Personen in den Schacht fallen. Die Kabinentüre verschliesst zudem bei Bedarf die Kabine und kann so verhindern, dass Personen in der Kabine während der Fahrt die vorbeibewegenden Oberflächen des Schachtes berühren können.

Die Kabinentüre und die Schachttüre können auf unterschiedliche Arten ausgestaltet sein. Die Kabinentüre und die Schachttüre können zum Beispiel eine Rolltüre, eine Falttüre, ein Kabinentürblatt oder ein Schachttürblatt umfassen. Diese Ausgestaltungen lassen sich insbesondere vertikal oder horizontal öffnen.

Die Kabinentüre und die Schachtüre sind vorzugsweise gemeinsam zwischen der Offenstellung und der Geschlossenstellung bewegbar. Insbesondere, falls die Kabine auf einem Stockwerk die Türen normal öffnet, so öffnen diese gemeinsam. Es ist aber auch möglich die Türen in Notsituationen oder im Rahmen eines Service separat zu bewegen.

Das Türsystem zeigt durch die Kombination der elektrisch aktivierbaren Kabinentürverriegelung, der elektrisch aktivierbaren Schachttürverriegelung und der einfach ausgestalteten Türkupplung den Vorteil, dass das Türsystem sehr kostengünstig herstellbar ist. Die Türkupplung dient nämlich ausschliesslich der Kopplung der Bewegung der Schachttüre an die Kabinentüre. Dadurch kann sie sehr einfach ausgestaltet sein, da sie zum Beispiel keinen Verriegelungsmechanismus mechanisch aktiviert.

Während einer Fahrt wird eine Kabine vorzugsweise vertikal entlang des Verfahrweges verschoben. Sobald die Kabine ein Stockwerk erreicht hat, wenn also die betretbare Oberfläche des Bodens der Kabine und die betretbare Oberfläche des Bodens auf dem Stockwerk im Wesentlichen auf derselben Höhe liegen, und optional, wenn die Kabine im Wesentlichen angehalten hat, wird die Kabinentüre durch den Kabinentürantrieb mittels des Treibmittels geöffnet. Dass die Kabine sich auf der Höhe eines Stockwerkes befindet und optional, dass die Kabine im Wesentlichen angehalten hat, kann durch die Vorrichtung zur Positionsmessung ermittelt werden. Die Vorrichtung zur Positionsmessung ermittelt die Position und optional die Geschwindigkeit der Kabine entlang des Verfahrweges. Die Vorrichtung zur Positionsmessung gibt Daten der Positionsmessung an eine Steuereinheit des Aufzuges weiter. Die Steuereinheit kann zumindest teilweise in der Vorrichtung zur Positionsmessung eingebaut sein. Die Steuereinheit kann den Türantrieb und damit das Öffnen und Schliessen der Kabinentüre und der Schachttüre kontrollieren. Dabei kann die Steuereinheit, die durch die Vorrichtung zur Positionsmessung gemessene Position berücksichtigen.

Die Längenrichtung ist dabei die geradlinige Verbindung zwischen zwei Punkten des Kontaktkörpers, die einen maximalen Abstand, vorzugsweise in einer Projektion auf die Ebene der Schachttüre oder der Kabinentüre, zueinander aufweisen. Die Breitenrichtung ist dabei parallel zum Abstand zweier Ebenen, zwischen denen der Kontaktkörper liegt, so dass der Kontaktkörper von beiden Ebenen berührt wird. Vorzugsweise stehen die beiden Ebenen zudem senkrecht zu der Kabinentüre oder der Schachttüre und parallel vertikal, also senkrecht zur Richtung der Türbewegung, ausgerichtet, insbesondere, wenn der Kontaktkörper in der entkoppelten Position steht.

Der Kontaktkörper berührt den ersten und den zweiten Führungssteg in der Kopplungsposition, da die Längsabmessung entlang der Längenrichtung länger ist als der Führungsstegabstand zwischen dem ersten Führungssteg und dem zweiten Führungssteg. Daher kontaktiert der Kontaktkörper bei der Drehung des Kontaktkörpers den ersten und den zweiten Führungssteg.

Der erste Teil der Türkupplung ist an der Kabinentüre angeordnet. Der erste Teil der Türkupplung weist den Kontaktkörper auf. Die Längenrichtung des Kontaktkörpers ist während einer Fahrt entlang der Fahrrichtung, also vertikal, ausgereichtet. Die Breitenrichtung liegt vorzugsweise senkrecht zur Längsrichtung und ist somit in dieser Ausrichtung horizontal ausgerichtet. Der Kontaktkörper ist so weit von der Kabinentüre beabstandet, und der erste und der zweite Führungssteg ragen so weit von der Schachttüre ab, dass der Kontaktkörper, zumindest teilweise, zwischen dem ersten Führungssteg und dem zweiten Führungssteg angebracht ist. Der Kontaktkörper ist von der Schachttüre beabstandet, und die Führungsstege sind von der Kabinentüre beabstandet.

Da die Breitenabmessung geringer ist, als der Führungsstegabstand kann der Kontaktkörper den zweiten Teil der Türkopplung, also insbesondere den ersten Führungssteg und den zweiten Führungssteg, kontaktlos passieren. Dazu ist der Kontaktkörper vorzugsweise mittig zwischen dem ersten Führungssteg und dem zweiten Führungssteg angeordnet. Dadurch entstehen während der Fahrt der Kabine weder Geräusche noch Stösse, wenn der erste Teil der Türkupplung einen zweiten Teil der Türkupplung passiert, der vorzugsweise an jeder Schachttüre angebracht ist.

Vorzugsweise ist der erste Führungssteg parallel zum zweiten Führungssteg angeordnet.

Gemäß einer bevorzugten Ausführungsform ist der Kontaktkörper aus einem Elastomer hergestellt. Unter Elastomer können dabei insbesondere Vulkanisate von Natur- oder Kunstkautschuk verstanden werden. Dies hat primär den Vorteil, dass das Koppeln sehr leise erfolgt.

Der erste Schritt des Öffnens der Kabinentüre umfasst das Koppeln der Kabinentüre und der Schachttüre. Um die Kabinentüre mit der Schachttüre zu koppeln, wird der Kontaktkörper um einen Drehwinkel verdreht. Dadurch verdreht sich die Längenrichtung des Kontaktkörpers und der Kontaktkörper berührt mit jeweils einem Kontaktpunkt den ersten und den zweiten Führungssteg. Diese Verdrehung wird durch den Hebel bewirkt, der verdrehfest mit dem Kontaktkörper verbunden ist. Vorzugsweise sind der Kontaktkörper und der Hebel als eine Einheit ausgestaltet und insbesondere drehbar an einer Oberfläche der Kabinentüre gelagert. Die Lagerung kann zum Beispiel über einen Lagerstift realisiert sein, der an der Kabinentüre direkt oder an einer an der Kabinentüre angebrachten Basis angebracht ist. Dabei ist das eine Ende des Hebels mit dem Kontaktkörper verbunden, und das andere Ende des Hebels ist vorzugsweise gelenkig mit dem Treibmittel des Kabinentürantriebes verbunden. Um die Längenrichtung von der vertikalen Ausrichtung in die verdrehte Ausrichtung zu verdrehen, verschiebt der Motor des Türantriebes das Treibmittel um eine erste Strecke. Das Treibmittel wird dabei so weit verschoben, dass der Hebel um den Kopplungswinkel verdreht wird, und somit auch der Kontaktkörper um den Kopplungswinkel verdreht wird. Da der Kontaktkörper fest mit dem Hebel verbundenen ist, drehen sich der Kontaktkörper und der Hebel jeweils um denselben gemeinsamen Kopplungswinkel.

Wenn der Kontaktkörper noch nicht gekoppelt ist, verläuft der Hebel vorzugsweise um einen Vorhaltewinkel von der Senkrechten abweichend. Wenn der Kontaktkörper gekoppelt ist, so verläuft der Hebel vorzugsweise im Wesentlichen senkrecht.

Die Kabinentüre und die Schachttüre sind gekoppelt, sobald der Kontaktkörper den ersten Führungssteg und den zweiten Führungssteg berührt.

Das Treibmittel zeichnet sich dadurch aus, dass zumindest Teile des Treibmittels sich entlang der Türöffnungsrichtung linear verschieben, und dass mittels der indirekten Kopplung des Treibmittels über den Kontaktkörper und den Hebel zur Kabinentüre die Kabinentüre durch das Treibmittel verschoben wird. Das Treibmittel kann zum Beispiel als Spindeltrieb, Zahnstangenantrieb, Scherengestänge, Hydraulikzylinder oder Pneumatikzylinder ausgestaltet sein.

Gemäß einer bevorzugten Ausführungsform ist das Treibmittel als ein um eine erste Rolle und um eine zweite Rolle umlaufendes Treibmittel ausgestaltet, und vorzugsweise die erste Rolle durch den Türantrieb angetrieben ist.

Beide Rollen sind vorzugsweise am Kabinentürkämpfer angeordnet. Dabei ist vorzugsweise die erste Rolle beim Türantrieb angeordnet. Die zweite Rolle ist der ersten Rolle am Türkämpfer gegenüberliegend angeordnet. Das Treibmittel, das über die Rolle läuft, kann dabei eine Kette, ein Seil, ein Riemen oder ein Zahnriemen sein.

Vorzugsweise ist die Längenrichtung des Kontaktkörpers um einen Kopplungswinkel zwischen 10° und 80° im gekoppelten Zustand aus der vertikalen Richtung verdreht. Bevorzugter liegt der Kopplungswinkel zwischen 15° und 40°. Noch bevorzugter beträgt der Kopplungswinkel 30°. Dies hat den Vorteil, dass die erste Strecke, die das Treibmittel zum Koppeln zurücklegt, kurz ist. Dabei berührt der Kontaktkörper den ersten Führungssteg an einem ersten Kontaktpunkt, und den zweiten Führungssteg an einem zweiten Kontaktpunkt. Die beiden Kontaktpunkte verhindern ein weiteres Verdrehen des Kontaktkörpers. Dadurch ergibt sich der vorteilhafte Effekt, dass beim folgenden Öffnen der Türe eine durch eine Türschliessvorrichtung aufgebrachte Kraft eine Anpresskraft an den Kontaktpunkten, zwischen dem Kontaktkörper und den Führungsstegen, erhöht oder zumindest aufrechterhält. Dadurch sind vom Motor des Kabinentürantriebes, über das Treibmittel, den Kontaktkörper, die Führungsstege und die Türschliessvorrichtung der Schachttüre alle Elemente gegeneinander verspannt. Sie sind also alle aneinandergedrückt, so dass die Bewegung des Motors spielfrei auf die Kabinentüre und die Schachttüre übertragen wird.

Der Kopplungswinkel kann gleich sein wie der Vorhaltewinkel. Dann ist der Hebel in der gekoppelten Stellung im Wesentlichen vertikal ausgerichtet.

Alternativ kann der Kopplungswinkel zwischen 70° und 110° oder vorzugsweise 90° betragen, betragen. Dazu weist der Kontaktkörper oder der Hebel einen Anschlag auf, der ein weiteres Verdrehen nach dem Erreichen des Kopplungswinkels verhindert. Zudem ist in so einem Fall der Vorhaltewinkel vorzugsweise 45°. Damit bewegt sich der Hebel 90° zwischen der, um 45° aus einer vertikalen Richtung abweichenden, gekoppelten Lage und der ungekoppelten Lage, die auch um 45° aus einer vertikalen Richtung abweicht. Die gekoppelte und die ungekoppelte Lage stehen in Bezug auf die vertikale Richtung also symmetrisch zueinander

In der Ausgestaltungsform, in der die Längenrichtung um ca. 90° aus der vertikalen Richtung verdreht ist, ist es besonders vorteilhaft, dass die grosse Reibung der Elastomere, den Kontaktkörper in der um 90° gedrehten Position hält. Die Elastomere erzeugen grosse Reibekräfte, da der Kontaktkörper zwischen dem ersten Führungssteg und dem zweiten Führungssteg eingeklemmt ist. Dazu ist in diesem Fall die Längenabmessung nur wenig, vorzugsweise zwischen einem Promille und 5% grösser als der Führungsstegabstand.

Bei beiden Alternativen verhindern nun die Kontaktpunkte eine relative Bewegung der Schachttüre zur Kabinentüre.

Da die Kabinentüre und die Schachttüre im gekoppelten Zustand miteinander verbunden sind, kann die Schachttürverriegelung geöffnet werden. Es ist nun vorteilhaft, dass die Kabinentürverriegelung und die Schachttürverriegelung elektrisch aktivierbar sind. Der Strom zur Entriegelung der elektrisch aktivierbaren Kabinentürverriegelung kann dabei direkt auf der Kabine von einer Steuereinheit bereitgestellt werden. Ebenso kann eine Steuereinheit auf dem Stockwerk oder im Maschinenraum den Strom zur Aktivierung der Schachttürverriegelung bereitstellen. Vorzugsweise weisen beide Verriegelungen eine Überwachungseinrichtung auf, die die Stellung der Verriegelungen überwacht.

Die Schachttürverriegelung und die Kabinentürverriegelung können im Wesentlichen gleich aufgebaut sein. Die elektrische Aktivierung der Verriegelungen beruht auf dem Prinzip, dass eine Steuereinrichtung Signale generiert, die das Öffnen oder Schliessen der Schachttürverriegelung oder der Kabinentürverriegelung bewirken. Vorzugsweise erfolgt die Entriegelung direkt über die Stromversorgung eines Hubmagneten, das heisst also, dass vorzugsweise durch die Steuereinrichtung ein Hubmagnet bestromt wird, und dieser dadurch die Verriegelung öffnet. Der Strom kann dabei direkt in oder an der Steuereinrichtung generiert werden. Alternativ kann die Steuereinrichtung einen Befehl über ein Busssystem an eine Aktivierungskomponente versenden, worauf die Aktivierungskomponente den Strom einschaltet, der dann den Hubmagneten aktiviert.

Die Signalleitung zur Schachttürverriegelung und die Signalleitung zur Kabinentürverriegelung kann direkt über ein Kabel erfolgen. Alternativ kann auch ein Bussystem eingesetzt werden, dass dann zum Beispiel zusätzlich Statusdaten der Schachttürverriegelung oder der Kabinentürverriegelung zurück an die Steuereinrichtung des Aufzuges sendet. Statusdaten umfassen zum Beispiel den Zustand der Kabinentürverriegelung oder der Schachttürverriegelung, Daten über die Dauer der Türbewegungen oder den Stromverbrauch des Antriebes.

Bei einer vorteilhaften Ausgestaltungsform wird der Hubmagnet mit Strom versorgt, so dass sich die Verriegelung öffnet, indem ein Riegel aus einem Eingriff mit einem Riegelanschlag entfernt wird. Sobald die Stromversorgung unterbrochen wird, fällt der Riegel wieder in den Eingriff mit dem Riegelanschlag zurück, indem zum Beispiel eine Feder oder ein Gewicht den Riegel in Richtung der mit dem Riegelanschlag im Eingriff stehenden Position vorspannt. Zudem kann der Riegel so ausgestaltet sein, dass sich die Verriegelung bei ausgeschalteter Stromversorgung verriegeln lässt, indem der Riegel mittels einer einseitigen Anfasung über den Riegelanschlag bewegt werden kann. Er kann also wie ein Schnapper funktionieren.

Sobald die Kabinentürverriegelung und die Schachttürverriegelung geöffnet sind, kann der Türantrieb das Treibmittel eine zweite Strecke in Richtung der Öffnungsrichtung verschieben. Dadurch verschiebt der Türantrieb die Kabinentüre gemeinsam mit der Schachttüre in die geöffnete Stellung. Sobald die beiden Türen dabei den Bereich der Türverriegelung verlassen haben, kann die Aktivierung der Kabinentürverriegelung und der Schachttürverriegelung beendet werden. Dadurch kann Energie gespart werden.

Gemäß einer bevorzugten Ausführungsform umfasst das Verfahren weiter den Schritt:
- Schliessen der Kabinentüre und der Schachttüre.

Das Verschieben des ersten Kabinentürblattes in die Geschlossenstellung, also das Schliessen der Türen, erfolgt umgekehrt. Die Kabinentürverriegelung und die Schachttürverriegelung können dabei bevorzugt deaktiviert bleiben, falls die jeweiligen Riegel angefast sind.

Gemäß einer bevorzugten Ausführungsform umfasst das Verfahren weiter die Schritte:
- Schliessen der Kabinentüre, indem der Kabinentürantrieb das Treibmittel eine dritte Strecke in Richtung der Schliessrichtung verschiebt, bis die erste Kabinentüre geschlossen ist,
- Verriegeln der Kabinentüre und der Schachttüre und
- Entkoppeln der Türkupplung, indem der Kabinentürantrieb das Treibmittel eine vierte Strecke in Richtung der Schliessrichtung verschiebt.

Der Türantrieb bewegt das Treibmittel eine dritte Strecke und schliesst also durch diese Bewegung die Türen. Vorzugsweise wird dabei die Bewegung so gesteuert, dass beim Erreichen der Geschlossenstellung die Geschwindigkeit der Bewegung sehr klein ist oder der Türantrieb vorzugsweise kurz anhält. Das Aneinanderstossen der Türen wird dadurch verhindert, und die Türen schliessen leise. Die Verriegelung kann beim Schliessen deaktiviert bleiben. Dazu kann die Kabinenverriegelung und die Schachtverriegelung zum Beispiel einen Schnappmechanismus aufweisen, wie er vorzugsweise durch einen angefasten Riegel realisiert ist. Die Kabinenverriegelung und die Schachtverriegelung werden vorzugsweise beim Schliessen aktiviert, um die Geräusche beim Verriegeln zu reduzieren und zum Beispiel Schnappgeräusche zu verhindern. Der Schnappmechanismus könnte ansonsten zum Beispiel beim Passieren des Verriegelungsanschlages ein Schnappgeräusch verursachen. Nach dem Verriegeln wird das Treibmittel durch den Türantrieb eine vierte Strecke weiterbewegt, und die Kabinentüre wird von der Schachttüre entkoppelt. Die Kabine kann nun wieder sicher entlang des Verfahrwegs verfahren werden.

Der Riegelanschlag kann als Nase der Kabinentüre oder als eine Vertiefung in der Kabinentüre ausgeführt sein. Der Riegel wird vorzugsweise durch eine Feder so vorgespannt, dass der Riegel bei nicht aktivierter Kabinentürverriegelung oder Schachttürverriegelung mit dem Riegelanschlag potenziell im Eingriff steht.

Gemäß einer bevorzugten Ausführungsform weist die Kabinentüre zumindest ein erstes Kabinentürblatt auf und
die Schachttüre weist zumindest ein erstes Schachttürblatt auf.

Das erste Kabinentürblatt und/oder das erste Schachttürblatt sind dabei ein festes Türblatt. Vorzugsweise ist ein Türblatt flächig und rechteckig ausgeführt und verschiebbar quer zur Durchgangsrichtung durch die Türe angeordnet. Am Schachttürblatt können der erste und der zweite Führungssteg befestigt sein. Am Kabinentürblatt kann die Lagerung oder die zur Lagerung des Kontaktkörpers dienende Basis angeordnet sein.

Gemäß einer bevorzugten Ausführungsform weist die Kabinentüre ein zweites Kabinentürblatt auf, und die Schachttüre weist ein zweites Schachttürblatt auf, wobei eine erste Türkupplung das erste Kabinentürblatt an das erste Schachttürblatt koppelt, und insbesondere eine zweite Türkupplung das zweite Kabinentürblatt an das zweite Schachttürblatt koppelt.

In einer ersten alternativen Ausgestaltungsform können das erste Kabinentürblatt und das zweite Kabinentürblatt teleskopisch bewegt werden. Dabei bewegt sich das erste Kabinentürblatt schneller, insbesondere doppelt so schnell, wie das zweite Kabinentürblatt. Hierbei ist es von Vorteil, dass die Türkupplung und die Kabinentürverriegelung an dem, sich schneller bewegenden, ersten Türblatt angebracht sind. Analog bewegt sich das gekoppelte erste Schachttürblatt vorzugsweise doppelt so schnell wie das zweite Schachttürblatt. Die Bewegung des zweiten Schachttürblattes wird über eine Mechanik bewirkt, die die Bewegung des ersten Schachttürblattes um 50% reduziert auf das zweite Schachttürblatt überträgt.

In einer zweiten alternativen Ausgestaltungsform kann eine zweite Türkupplung das zweite Kabinentürblatt an das zweite Schachttürblatt koppeln. Dies ist bei zentral öffnenden Türen besonders vorteilhaft. Bei zentral öffnenden Türen öffnen sich die Türblätter in entgegengesetzten Richtungen voneinander weg. Dadurch müssen die beiden Schachttüren nicht miteinander gekoppelt sein, sondern können sich unabhängig voneinander bewegen lassen. Dies spart bei jeder Schachttüre eine zusätzliche Mechanik, wie zum Beispiel umlaufende Seile, die diese Kopplung bewirken würde.

Mit anderen Worten weist die Kabine also eine zweite Türkupplung für ein zweites Kabinentürblatt und ein zweites Schachttürblatt auf.

Der Einsatz der beiden Schachttürblätter erfolgt vorzugsweise jeweils analog zum Einsatz der beiden Kabinentürblätter.

Gemäß einer bevorzugten Ausführungsform sind der Kontaktkörper, der erste Führungssteg und der zweite Führungssteg oberhalb des Kabinentüre und/oder oberhalb der Schachttüre angeordnet.

Oberhalb der Kabinentüre oder der Schachttüre beschreibt hierbei, dass die Türkupplung oberhalb einer unendlich weit ausgedehnten horizontalen Ebene liegen, die an einem oberen Ende der Schachttüre und/oder der Kabinentüre und insbesondere einem oberen Ende des ersten Schachttürblattes und/oder des ersten Kabinentürblattes tangential anliegt.

Da die Türkupplung oberhalb des Kabinentürblattes oder des Schachttürblattes angeordnet sind, können zumindest Teile der Türkupplung vertikal über der Türe angeordnet werden und es wird weniger Platz zwischen der Kabinentüre und der Schachttüre benötigt. Dadurch können das Schachttürblatt und das Kabinentürblatt sehr nahe aneinander angeordnet werden, weil zum Beispiel der Hebel, oder eine Tragekonstruktion für die Führungsstege ausserhalb des Spaltes, der zwischen der Kabinentüre und der Schachttüre liegt, angeordnet werden können. Die Schachttüre und die Kabinentüre sind also sehr nahe aneinander angeordnet und es verbleibt daher mehr Raum, um den Innenraum der Kabine grösser auszuführen.

Gemäß einer bevorzugten Ausführungsform weist das Türsystem eine Vorspanneinrichtung auf, die den Kontaktkörper mit einer Vorspannkraft in Richtung der entkoppelten Ausrichtung beaufschlagt.

Die Vorspannkraft in die entkoppelte Ausrichtung stellt sicher, dass sich der Kontaktkörper während der Fahrt nicht unbeabsichtigt aus dieser Ausrichtung verdreht. So ein Verdrehen könnte dazu führen, dass beim Passieren eines Stockwerkes die dortigen Führungselemente berührt werden könnten.

Die Vorspannkraft kann dabei so ausgestaltet sein, dass zum Beispiel eine Drehfeder mit dem Kontaktkörper verbunden ist, deren ungespannte Lage so ausgerichtet ist, dass der Kontaktkörper entlang der Verfahrrichtung ausgerichtet ist. Alternativ kann eine Zugfeder so mit dem Kontaktkörper verbunden sein, dass die kürzeste Länge dann erreicht ist, wenn der Kontaktkörper entlang der Verfahrrichtung ausgerichtet ist. Eine weitere alternative Ausführungsform besteht darin einen Anschlag zwischen der Kabinentüre und dem Kontaktkörper anzuordnen. Der Hebel ist durch eine Feder so vorgespannt, dass er an den Anschlag angedrückt wird. Falls der Hebel am Anschlag anliegt, so ist der Kontaktkörper entlang der Verfahrrichtung ausgerichtet.

Gemäß einer bevorzugten Ausführungsform ist die Vorspanneinrichtung als Elastomertorsionsfeder ausgebildet. Solche Elastomertorsionsfedern werden zum Beispiel von der Firma Rosta als Rosta-Element vertrieben. Sie wirken gleichzeitig als Lagerelement und als Rückstellfeder.

Gemäß einer bevorzugten Ausführungsform verfügen der erste Führungssteg und der zweite Führungssteg über eine gemeinsame Führungsstegbasis.

Die gemeinsame Führungsstegbasis kann dabei ein separates Element wie ein Führungssteg-Träger sein. Der Führungsstegträger gibt dabei den Führungsabstand vor. Vorzugsweise weist er auch Bohrungen und/oder Gewinde auf, um die Führungsstege am Führungssteg-Träger und den Führungsstegträger an der Schachttüre zu befestigen.

Alternativ und bevorzugt kann die gemeinsame Führungsstegbasis dadurch ausgebildet sein, dass der erste Führungssteg, die gemeinsame Führungsstegbasis und der zweite Führungssteg gemeinsam einen Körper bilden. Vorzugsweise bilden sie ein U-Profil, wobei die gemeinsame Führungsstegbasis den mittleren Teil des U-Profils umfasst. Das U-Profil kann so konstruiert werden, dass der Führungsabstand fest eingestellt und daher insbesondere nicht veränderbar ist. Zudem kann die Führungsstegbasis verwendet werden um das U-Profil an der Schachttüre, zu Beispiel mit Schrauben, zu befestigen. Die Führungsstegbasis kann zudem über Langlöcher verfügen, die erlauben das U-Profil einfach in der korrekten Lage anzuordnen und auszurichten. Also, so dass der Kontaktkörper in der Mitte zwischen dem ersten Führungssteg und dem zweiten Führungssteg liegt, und dass die Führungsstege entlang des Verfahrweges ausgerichtet sind.

Gemäß einer bevorzugten Ausführungsform verbindet ein Verbinder den Hebel mit dem Treibmittel, und der Verbinder verbindet ein erstes Ende des Treibmittels mit einem zweiten Ende des Treibmittels.

Der Verbinder schliesst also einerseits das umlaufende Treibmittel zu einem geschlossenen Kreis und erlaubt es dabei die Länge des Treibmittels an den Abstand zwischen den Rollen anzupassen. Zudem weist der Verbinder vorzugsweise einen Zapfen oder eine Bohrung auf, womit eine gelenkige Verbindung zum Hebel erreicht werden kann.

Gemäß einer bevorzugten Ausführungsform verfügt das Türsystem über eine Türschliessvorrichtung an der Schachttüre, wobei die Kraft der Türschliessvorrichtung grösser ist, als die Zugkraft, die das Treibmittel auf den Hebel bewirkt, um den Kontaktkörper in die Kopplungsposition zu bewegen. Als Türschliessvorrichtungen können dabei Türschliessgewichte oder Türschliessfedern verwendet werden.

Mit anderen Worten wird also das Treibmittel den Hebel bewegen, um damit den Kontaktkörper in die Kopplungsposition zu bringen. Die dazu aufzuwendende Kraft ist kleiner als die Schliesskraft der Türschliessvorrichtung. Dadurch wird sichergestellt, dass die Schachttüre und die Kabinentüre beim Erreichen der Kopplungsposition noch nicht geöffnet werden. Es wird also verhindert, dass der noch verriegelte Riegel belastet wird. Dadurch ist sichergestellt, dass der Riegel beim Aktivieren, also dem Öffnen der Verriegelungen, einfach aus dem Eingriff entfernt werden kann. Sobald das Treibmittel den Hebel weiterbewegt, so steigt die Kraft des Treibmittels über die Schliesskraft und die Kabinentüre und die an die Kabinentüre gekoppelte Schachttüre öffnen sich. Würde das Treibmittel die Kabinentüre schon öffnen, bevor die Verriegelung entriegelt ist, so würde zumindest eine der Kabinentüre oder der Schachttüre am entsprechenden Riegel anstehen könnte, so dass der Riegel aufgrund der Reibkraft nicht mehr in die geöffnete Position bringbar ist. Dieser Effekt kann sowohl am Kabinentürriegel als auch an der Kabinentüre oder am Schachttürrigel an der Schachttüre auftreten.

Gemäß einer alternativen Ausführungsform umfasst das Verfahren weiter den Schritt.
- nach dem Koppeln und vor dem Entriegeln wird der Türantrieb zurückgesetzt, um die Verriegelung zu entlasten.

Durch das Entlasten der Verriegelung ist es möglich die Verriegelung mit einem schwachen, also kostengünstigen, Aktuator auszurüsten.

Dies ist insbesondere vorteilhaft, falls die Längenrichtung um ca. 90° aus der vertikalen Richtung verdreht wird, und die dazu benötigte Kraft am Hebel grösser ist als die Schliesskraft der Türschliessvorrichtung. In diesem Fall wird so sichergestellt, dass der Riegel nicht belastet wird und leicht zu öffnen ist.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: eine Kabinentüre 21,
- Fig. 2: eine zur Kabinentüre 21 passende Schachttüre 22,
- Fig. 3: einen horizontalen Schnitt durch die Türkupplung
- Fig. 4: eine Ansicht der Türkupplung in angekoppelter Stellung
- Fig. 5: eine Ansicht der Türkupplung in gekoppelter Stellung
- Fig. 6: einen Aufzug 100

Fig. 1 zeigt die Kabinentüre 21 des Aufzugs 100. Das Türsystem 1 ist als teleskopisch öffnende Kabinentüre 21 ausgestaltet. Ein erstes Kabinentürblatt 21a öffnet dabei doppelt so schnell wie ein zweites Kabinentürblatt 21b. Das erste und das zweite Kabinentürblatt 21a, 21b sind am unteren Ende an einer Türschwelle 3a geführt. In geöffnetem Zustand würden sich beide Kabinentürblätter 21a, 21b rechts unter dem Türantrieb 4 befinden. Die Mechanik, die dazu führt, dass sich bei den teleskopisch öffnenden Türen das erste Kabinentürblatt 21a doppelt so schnell bewegt, wie das zweite Kabinentürblatt 21b ist nicht dargestellt. Am Türkämpfer 2a ist ein Türantrieb 4 angebracht. Der Türantrieb 4 bewegt über eine Rolle 5 ein Treibmittel 14. Das Treibmittel 14 wird über die beiden Rollen 5, die an im Wesentlichen entgegengesetzten Enden des Türkämpfers 2a angeordnet sind geführt. Ein Verbinder 15 verbindet einerseits die Enden des Treibmittels 14 miteinander und stellt zudem eine Verbindung zwischen dem Treibmittel 14 und dem Hebel 18 her. Der Hebel 18 ist verdrehfest mit dem Kontaktkörper 13 verbunden. Sie bilden also eine Einheit. Dabei ist die Einheit aus Hebel 18 und Kontaktkörper 13 an einer Lagerung 51 gelagert, die sich an der Basis 17 befindet. Die Basis 17 ist dabei so ausgestaltet, dass die Basis 17 und der Hebel 18 im Wesentlichen vertikal über und oberhalb des ersten Kabinentürblattes 21a liegt. So, dass im Wesentlichen nur der Kontaktkörper13 über eine Projektion des ersten Kabinentürblattes 21a hinausragt, um mit der gegenüberliegenden ersten Schachttüre, beziehungsweise den daran befestigten ersten und zweiten Führungsstegen, koppeln zu können.

Das erste Kabinentürblatt 21a weist einen Riegelanschlag 34 auf. Der Riegel 33 der Kabinentürverriegelung 31 greift in nicht aktiviertem Zustand der Kabinentürverriegelung 31 in den Riegelanschlag 34 ein. Dadurch ist die Kabinentüre 21 und insbesondere das erste Kabinentürblatt 21a verriegelt. Die Kabinentürverriegelung 31 wird aktiviert, indem der Aktuator 32 der Kabinentürverriegelung aktiviert wird. Dazu kann der Aktuator 32 über einen Hubmagneten verfügen, die zur Aktivierung bestrom wird, und wobei dann der Hubmagnet über eine magnetische Kraft den Riegel 33 aus dem Eingriff mit dem Riegelanschlag 34 hinaushebt. Als Gegenkraft kann das Gewicht des Riegels oder die Kraft einer Feder dienen.

Fig. 2 zeigt die Schachttüre 22 die mit der Kabinentüre 21 der Fig. 1 gemeinsam in einem Türsystem 1 angeordnet wäre. Das Türsystem 1 umfasst die Kombination der Kabinentüre 21 wie in Fig. 1 gezeigt und die dazu passende Schachttüre 22 wie in Fig. 2 gezeigt. Die in der Fig. 2 gezeigten Komponenten des Türsystems 1 sind im Wesentlichen seitenverkehrt zur Darstellung gleichartiger Komponenten der Kabinentüre 21 in Fig. 1, weil die Schachttüre eine Ansicht aus der entgegengesetzten Richtung zeigt.

Auch die Schachttüre 22 ist teleskopisch öffnend. Das erste Schachttürblatt 22a und das zweite Schachttürblatt 22b sind entlang der Schachttürschwelle 3b und dem Schachttürkämpfer 2b geführt. Auch die Schachttürverriegelung 41 ist analog zur Kabinentürverriegelung aufgebaut. Ein Schachttürriegel 43 ist in nicht aktiviertem Zustand im Eingriff mit einem Schachtriegelanschlag 44. Der Aktuator 42 der Schachttürverriegelung kann bestromt werden, um den Riegel 43 aus dem Eingriff mit dem Riegelanschlag 44 hinauszuheben.

Am ersten Schachttürblatt 22a sind ein erster Führungssteg 11 und ein zweiter Führungssteg 12 angebracht. Die beiden Führungsstege 11, 12 sind so angeordnet, dass der Kontaktkörper 13 zwischen dem ersten Führungssteg 11 und dem zweiten Führungsstege 12 abgeordnet ist. Der Kontaktkörper 13 ist gestrichelt dargestellt, da er an der Kabinentüre 21 angebracht ist, und somit eigentlich beim Blick auf die Schachttüre 22 nicht sichtbar wäre. Es ist also dargestellt, wo der Kontaktkörper 13 sich befinden würde, falls die Kabine 7 sich auf demselben Stockwerk befinden würde. Die Führungsstege 11, 12 sind unabhängig voneinander am ersten Schachttürblatt 22a angebracht. Zudem ist ein Teil der Führungsstege 11,12 vertikal über das erste Schachttürblatt 22a angebracht. Es ragt nur so viel der Führungsstege 11, 12 über das erste Schachttürblatt 22a hinaus, dass eine Kopplung mit dem gegenüberliegenden Kontaktkörper 13 ermöglicht ist.

Fig. 3 zeigt den horizontalen Schnitt durch eine nicht aktivierte Türkupplung. Der Kontaktkörper 13 weist zu den Führungsstegen 11 und 12 einen Abstand auf. Die Kabine kann also, ohne die Führungsstege 11 oder 12 zu berühren am Stockwerk vorbeifahren.

Die Führungsstege 11 und 12 zeigen eine bevorzugte Ausgestaltungsform. Der erste Führungssteg 11 ist mit dem zweiten Führungssteg 12 über eine Führungsstegbasis 50 verbunden.

Die Führungsstegbasis 50 der beiden Führungsstege 11, 12 ist direkt an der Front der Schachttüre 22 angebracht. Bei einer vorteilhafteren Anordnung wäre die Führungsstegbasis 50 oben auf der Schachttüre 22 angebracht und nur die Führungsstege 11 und 12 würden in den Spalt zwischen der Schachttüre 22 und der Kabinentüre 21 hineinragen.

Ähnlich ist es bei der Lagerung 51 des Kontaktkörpers 13. Die Lagerung 51 des Kontaktkörpers 13 ist direkt an der Front der Kabinentüre 21 angebracht. Bei einer vorteilhafteren Anordnung wäre die Lagerung 51 oben auf der Kabinentüre 21 angebracht und nur der Kontaktkörper 13 würde in den Spalt zwischen der Schachttüre 22 und der Kabinentüre 21 hineinragen.

Fig. 4 und Fig. 5 zeigen im Detail wie der Kontaktkörper 13 und die Führungsstege 11 und 12 zusammenwirken. Fig. 4 zeigt dabei die Situation der deaktivierten Türkupplung. So kann der Aufzug verfahren werden, ohne dass der Kontaktkörper 13 an der Kabinentüre die Führungsstege 11 und 12 an der Schachttüre berührt. Fig. 5 zeigt die Situation der aktivierten Türkupplung, in der der die Schachttüre und die Kabinentüre gekoppelt sind.

Der Kontaktkörper weist eine Längenabmessung L entlang einer Längenrichtung und eine Breitenabmessung B entlang einer Breitenrichtung auf.

Die Führungsstege 11 und 12 sind in einem Führungsstegabstand D parallel zueinander angeordnet.

Der Hebel 18 und der Kontaktkörper 13 sind am unteren Ende des Hebels 18 miteinander verbunden. Im Zentrum des Kontaktkörpers 13 befindet sich die Lagerung 51 des Kontaktkörpers 13. Die Lagerung 51 ist in der Form einer Elastomer-Torsionsfeder so ausgeführt, dass die in Fig. 4 gezeigte Situation einer ungespannten Lage der Elastomer-Torsionsfeder entspricht. Der Vorhaltewinkel α spannt sich zwischen der vertikalen, und dem Hebel 18 auf. Das obere Ende des Hebels 18 ist an einem Verbinder 15 befestigt. Der Verbinder 15 überträgt die Bewegung des Treibmittels 14 auf den Hebel 18. vorzugsweise hält er auch die beiden Enden des Treibmittels, oft in der Form eines Zugseiles oder Zahnriemens, zusammen.

Um die Türkupplung zu aktivieren, wird das Treibmittel 14 durch den Türantrieb nach links verschoben. Der Kontaktkörper berührt bei aktivierte Türkupplung mit zwei Kontaktpunkten 16 die Führungsstege 11 und 12. Ein erster Kontaktpunkt 16 berührt den ersten Führungssteg 11 und ein zweiter Kontaktpunkt berührt den zweiten Führungssteg 12. Der Kontaktkörper 13 ist nun um einen Kopplungswinkel β verdreht. Der Kopplungswinkel β ist vorzugsweise gleich gross wie der Vorhaltewinkel α. Somit ist der Hebel in Fig. 5 vertikal ausgerichtet.

Sobald die Türkupplung aktiviert ist, können die Kabinentürverriegelung 31 und die Schachttürverriegelung 41 entriegelt werden. Um gegen die Kraft der Türschliessvorrichtung an der Schachttüre 22 die Kabinentüre 21 und die Schachttüre 22 gemeinsam zu öffnen, wird das Treibmittel 14 weiter nach links bewegt. Dadurch steigt die Kraft an dem Kontaktpunkt 16 zwischen dem Kontaktkörper 13 und dem ersten Führungssteg 11 an und die Kabinentüre 21 und die Schachttüre 22 öffnen sich gemeinsam.

Das Schliessen der Kabinentüre 21 und der Schachttüre 22 erfolgt in umgekehrter Reihenfolge. Dabei ist es von Vorteil, den Bewegungsverlauf des Treibmittels 14 so zu wählen, dass das Treibmittel bei der Position wie in Fig. 5 dargestellt kurz anhält. Somit halten auch die Kabinentüre 21 und die Schachttüre 22 in der Position an, in der sie verriegelt werden können. Dadurch erfolgt der Schliessvorgang leise.

Fig 6 zeigt eine Seitenansicht des Aufzuges 100. Die Kabine 7 verfügt über eine Kabinentüre 21, die einer Schachttüre 22 gegenüberliegt. Eine Steuereinrichtung 6 erhält Signale einer Vorrichtung zu Positionsmessung 60 die die Position entlang eines im Schacht angeordneten Positionierbandes 61 ermittelt. Die Steuereinrichtung 6 kontrolliert den Türantrieb 4 und die Kabinentürverriegelung und die Schachttürverriegelung. Das Signal an die Schachttürverriegelung kann über eine weitere Steuereinrichtung im Maschinenraum an die Schachttüre übertragen werden, oder zum Beispiel über Funk direkt an die Schachttüre. Die Steuereinheit 6, die vorzugsweise auf der Kabine angeordnet ist, kann zum Beispiel auch die Signale der Vorrichtung zur Positionsmessung 60 an eine Hauptsteuereinheit zum Beispiel in einem Maschinenraum weiterleiten, oder von der Hauptsteuereinrichtung Befehle zum Türöffnen oder Türschliessen entgegennehmen und ausführen.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Türsystem (1) für einen Aufzug (100), wobei das Türsystem (1) zumindest eine Schachttüre (22), eine Kabinentüre (21), einen Kabinentürantrieb (4) und eine Türkupplung zum Koppeln der Kabinentüre (21) mit der Schachttüre (22) aufweist, und die Kabinentüre und die Schachttüre zwischen einer Offenstellung und einer Geschlossenstellung bewegbar sind, wobei
die Kabinentüre (21) eine elektrisch aktivierbare Kabinentürverriegelung (31) aufweist, durch die die Kabinentüre (21) in der Geschlossenstellung verriegel- und entriegelbar ist, die Schachttüre (22) eine separate elektrisch aktivierbare Schachttürverriegelung (41) aufweist, durch die die Schachttüre (22) in der Geschlossenstellung verriegel- und entriegelbar ist,
der Kabinentürantrieb (4) einen Motor und ein Treibmittel (14) umfasst, und die Kabinentüre (21) mittels des Treibmittels (14) von der Geschlossenstellung in eine Offenstellung und zurück verschiebbar ist,
**dadurch gekennzeichnet, dass**
die Türkupplung einen ersten Teil aufweist, der an der Kabinentüre (21) angeordnet ist und einen zweiten Teil aufweist, der an der Schachttüre (22) angeordnet ist,
der zweite Teil der Türkupplung zumindest einen vertikal ausgerichteten von der Schachttüre (22) abstehenden ersten Führungssteg (11) und einen vertikal ausgerichteten von der Schachttüre (22) abstehenden zweiten Führungssteg (12) aufweist, und der erste und der zweite Führungssteg (11, 12) in einem Führungsstegabstand zueinander angeordnet sind,
der erste Teil der Türkupplung an der Kabinentüre (21) einen Kontaktkörper (13) aufweist, wobei der Kontaktkörper (13) entlang einer Längenrichtung eine Längenabmessung (L) aufweist, die größer ist als der Führungsstegabstand (D), und der Kontaktkörper (13) entlang einer Breitenrichtung eine Breitenabmessung (B) aufweist, die geringer ist als der Führungsstegabstand (D)
wobei der Kontaktkörper (13) zwischen dem ersten Führungssteg (11) und dem zweiten Führungssteg (12) drehbar an der Kabinentüre (21) angeordnet ist
und
ein Hebel (18) mit dem Treibmittel (14) verbunden ist und der Hebel (18) verdrehfest mit dem Kontaktkörper (13) verbunden ist,
so dass der Kontaktkörper (13) mittels einer Bewegung des Treibmittels (14) von einer entkoppelten Position, in der der Kontaktkörper aufgrund der Breitenabmessung mit Spiel zwischen dem ersten und dem zweiten Führungssteg angeordnet ist, in eine Kopplungsposition drehbar ist, in der der Kontaktkörper den ersten und den zweiten Führungssteg berührt.

2. Türsystem (1) gemäss Anspruch 1 **dadurch gekennzeichnet, dass**
die Kabinentüre (21) zumindest ein erstes Kabinentürblatt (21a) aufweist, und
die Schachttüre (22) zumindest ein erstes Schachttürblatt (22a) aufweist.

3. Türsystem (1) gemäss Anspruch 1 oder 2 **dadurch gekennzeichnet, dass**
der Kontaktkörper (13), der erste Führungssteg (11) und der zweite Führungssteg (12) oberhalb der Kabinentüre (21) und/oder oberhalb der Schachttüre (22) angeordnet sind.

4. Türsystem (1) gemäss einem der vorangehenden Ansprüche **dadurch gekennzeichnet, dass**
das Türsystem (1) eine Vorspanneinrichtung aufweist, die den Kontaktkörper (13) mit einer Vorspannkraft in Richtung der entkoppelten Ausrichtung beaufschlagt.

5. Türsystem (1) gemäss Anspruch 4 **dadurch gekennzeichnet, dass**
die Vorspanneinrichtung als Elastomertorsionsfeder ausgebildet ist.

6. Türsystem (1) gemäss einem der vorangehenden Ansprüche **dadurch gekennzeichnet, dass**
der erste Führungssteg (11) und der zweite Führungssteg (12) über eine gemeinsame Führungsstegbasis (50) verfügen.

7. Türsystem (1) gemäss einem der vorangehenden Ansprüche **dadurch gekennzeichnet, dass**
das Treibmittel (14) als ein um eine erste Rolle (5) und eine zweite Rolle (5) umlaufendes Treibmittel (14) ausgestaltet ist, und vorzugsweise die erste Rolle durch den Türantrieb angetrieben ist.

8. Türsystem (1) gemäss Anspruch 7 **dadurch gekennzeichnet, dass**
ein Verbinder (15) den Hebel (18) mit dem Treibmittel (14) verbindet, und dass der Verbinder (15) ein erstes Ende des Treibmittels (14) mit einem zweiten Ende des Treibmittels (14) verbindet.

9. Türsystem (1) gemäss einem der vorangehenden Ansprüche **dadurch gekennzeichnet, dass**
das Türsystem (1) über eine Türschliessvorrichtung an der Schachttüre (22) verfügt, wobei die Kraft der Türschliessvorrichtung grösser ist, als die Zugkraft, die das Zugseil auf den Hebel (18) bewirkt, um den Kontaktkörper (13) in die Kopplungsposition zu bewegen.

10. Türsystem (1) gemäss einem der vorangehenden Ansprüche 2 bis 9 **dadurch gekennzeichnet, dass**
die Kabinentüre (21) ein zweites Kabinentürblatt (21b) aufweist, und
die Schachttüre (22) ein zweites Schachttürblatt (22b) aufweist,
wobei eine erste Türkupplung das erste Kabinentürblatt (21a) an das erste Schachttürblatt (22a) koppelt, und insbesondere
eine zweite Türkupplung das zweite Kabinentürblatt (21b) an das zweite Schachttürblatt (22b) koppelt.

11. Aufzug (100) umfassend ein Türsystem (1) gemäss einem der vorangehenden Ansprüche **dadurch gekennzeichnet, dass**
der Aufzug (100) eine Vorrichtung zur Positionsmessung (60), eine Kabine (7) und eine Steuereinrichtung (6) umfasst, wobei die Vorrichtung zur Positionsmessung (60) eine Position der Kabine erfasst, die Steuereinrichtung (6) die Position auswertet und das Öffnen und Schliessen des Türsystems (1) steuert.

12. Verfahren zum Betreiben eines Aufzuges (100) gemäss Anspruch 11, umfassend die Schritte
- Koppeln der Kabinentüre (21) an die Schachttüre (22), indem der Kabinentürantrieb (4) das Treibmittel (14) eine erste Strecke in Richtung der Öffnungsrichtung verschiebt und dadurch den Kontaktkörper (13) dreht, bis die Türkopplung gekoppelt ist.
- Entriegeln der Kabinentüre (21) und der Schachttüre (22a) über ein elektrisches Signal an die Kabinentürverriegelung (31) und die Schachttürverriegelung (41).
- Öffnen der Schachttüre (22), indem der Kabinentürantrieb (4) das Treibmittel (14) eine zweite Strecke in Richtung der Öffnungsrichtung verschiebt und dabei die Schachttüre (22) mitnimmt.

13. Verfahren gemäss Anspruch 12 weiter umfassend den Schritt.
- nach dem Koppeln und vor dem Entriegeln wird der Türantrieb (4) zurückgesetzt, um die Verriegelung zu entlasten.

14. Verfahren gemäss Anspruch 12 oder 13 weiter umfassend den Schritt.
- Schliessen der Kabinentüre (21) und der Schachttüre (22).

15. Verfahren gemäss Anspruch 12 bis 14 weiter umfassend den Schritt.
- Schliessen der Kabinentüre (21), indem der Kabinentürantrieb (4) das Treibmittel (14) eine dritte Strecke in Richtung der Schliessrichtung verschiebt, bis die erste Kabinentüre (21) geschlossen ist,
- Verriegeln der Kabinentüre (21) und der Schachttüre (22) und
- Entkoppeln der Türkupplung, indem der Kabinentürantrieb (4) das Treibmittel (14) eine vierte Strecke in Richtung der Schliessrichtung verschiebt.

## Claims

1. A door system (1) for an elevator (100), wherein the door system (1) has at least one shaft door (22), a car door (21), a car door drive (4) and a door coupling for coupling the car door (21) to the shaft door (22), and the car door and the shaft door are movable between an open position and a closed position, wherein
the car door (21) has an electrically activated car door lock (31) by which the car door (21) can be locked and unlocked in the closed position,
the shaft door (22) has a separate electrically activated shaft door lock (41) by which the shaft door (22) can be locked and unlocked in the closed position,
the car door drive (4) comprises a motor and a drive means (14), and the car door (21) can be moved from the closed position to an open position and back by means of the drive means (14), **characterized in that**
the door coupling has a first part which is arranged on the car door (21) and a second part which is arranged on the shaft door (22),
the second part of the door coupling has at least one vertically aligned first guide web (11) projecting from the shaft door (22) and a vertically aligned second guide web (12) projecting from the shaft door (22), and the first and second guide webs (11, 12) are arranged at a guide web distance from one another,
the first part of the door coupling on the car door (21) has a contact body (13), wherein the contact body (13) has a length dimension (L) along a length direction that is greater than the guide web spacing (D), and the contact body (13) has a width dimension (B) along a width direction that is smaller than the guide web spacing (D)
wherein the contact body (13) is arranged rotatably on the car door (21) between the first guide web (11) and the second guide web (12), a lever (18) is connected to the drive means (14) and the lever (18) is connected in a rotationally fixed manner to the contact body (13),
so that the contact body (13) can be rotated by means of a movement of the drive means (14) from a decoupled position, in which the contact body is arranged with play between the first and the second guide web due to the width dimension, into a coupling position, in which the contact body touches the first and the second guide web.

2. The door system (1) according to claim 1, **characterized in that**
the car door (21) has at least one first car door leaf (21a), and
the shaft door (22) has at least one first shaft door leaf (22a).

3. The door system (1) according to claim 1 or 2, **characterized in that**
the contact body (13), the first guide web (11) and the second guide web (12) are arranged above the car door (21) and/or above the shaft door (22).

4. The door system (1) according to any of the preceding claims, **characterized in that**
the door system (1) has a pretensioning device which applies a pretensioning force to the contact body (13) in the direction of the decoupled alignment.

5. The door system (1) according to claim 4, **characterized in that**
the pretensioning device is designed as an elastomer torsion spring.

6. The door system (1) according to any of the preceding claims, **characterized in that**
the first guide web (11) and the second guide web (12) have a common guide web base (50).

7. The door system (1) according to any of the preceding claims, **characterized in that**
the drive means (14) is designed as a drive means (14) rotating around a first roller (5) and a second roller (5), and preferably the first roller is driven by the door drive.

8. The door system (1) according to claim 7, **characterized in that**
a connector (15) connects the lever (18) to the drive means (14), and that the connector (15) connects a first end of the drive means (14) to a second end of the drive means (14).

9. The door system (1) according to any of the preceding claims, **characterized in that**
the door system (1) has a door closing device on the shaft door (22), wherein the force of the door closing device is greater than the tensile force which the pull cable exerts on the lever (18) in order to move the contact body (13) into the coupling position.

10. The door system (1) according to any of the preceding claims 2 to 9, **characterized in that**
the car door (21) has a second car door leaf (21b), and
the shaft door (22) has a second shaft door leaf (22b),
wherein a first door coupling couples the first car door leaf (21a) to the first shaft door leaf (22a), and in particular
a second door coupling couples the second car door leaf (21b) to the second shaft door leaf (22b).

11. An elevator (100) comprising a door system (1) according to any of the preceding claims, **characterized in that**
the elevator (100) comprises a position-measuring device (60), a car (7) and a control device (6), wherein the position-measuring device (60) detects a position of the car, the control device (6) evaluates the position and controls the opening and closing of the door system (1).

12. A method for operating an elevator (100) according to claim 11, comprising the steps:
- coupling the car door (21) to the shaft door (22) by the car door drive (4) displacing the drive means (14) a first distance in the direction of opening and thereby rotating the contact body (13) until the door coupling is coupled.
- unlocking the car door (21) and the shaft door (22a) via an electrical signal to the car door lock (31) and the shaft door lock (41).
- opening the shaft door (22) by the car door drive (4) moving the drive means (14) a second distance in the direction of opening while taking the shaft door (22) with it.

13. The method according to claim 12, further comprising the step
- after coupling and before unlocking, the door drive (4) is reset to relieve the locking mechanism.

14. The method according to claim 12 or 13, further comprising the step
- closing the car door (21) and the shaft door (22).

15. The method according to any of claims 12 to 14, additionally comprising the step:
- closing the car door (21) by the car door drive (4) moving the drive means (14) a third distance in the direction of closing until the first car door (21) is closed,
- locking the car door (21) and the shaft door (22) and
- uncoupling the door coupling by the car door drive (4) moving the drive means (14) a fourth distance in the closing direction.

## Revendications

1. Système de portes (1) pour un ascenseur (100), le système de portes (1) comportant au moins une porte palière (22), une porte de cabine (21), un entraînement de porte de cabine (4) et un accouplement de porte destiné à coupler la porte de cabine (21) à la porte palière (22), et la porte de cabine et la porte palière pouvant se déplacer entre une position ouverte et une position fermée, la
la porte de cabine (21) comporte un verrouillage de porte de cabine (31) à commande électrique, grâce auquel la porte de cabine (21) peut être verrouillée et déverrouillée en position fermée,
la porte de la gaine (22) comporte un verrouillage de porte de gaine (41) séparé, actionnable électriquement, grâce auquel la porte de la gaine (22) peut être verrouillée et déverrouillée en position fermée,
le mécanisme d'entraînement de la porte de cabine (4) comprend un moteur et un moyen d'entraînement (14), et la porte de cabine (21) peut être déplacée au moyen du moyen d'entraînement (14) de la position fermée vers une position ouverte et inversement, **caractérisé en ce que**
l'accouplement de porte comporte une première partie disposée sur la porte de cabine (21) et une deuxième partie disposée sur la porte de cage (22),
la deuxième partie de l'accouplement de porte comporte au moins une première nervure de guidage (11) orientée verticalement et s'étendant à partir de la porte palière (22), ainsi qu'une deuxième nervure de guidage (12) orientée verticalement et s'étendant à partir de la porte palière (22), et les première et deuxième nervures de guidage (11, 12) sont disposées à une certaine distance l'une de l'autre,
la première partie de l'accouplement de porte comporte, sur la porte de cabine (21), un corps de contact (13), le corps de contact (13) présentant, dans le sens de la longueur, une dimension longitudinale (L) supérieure à la distance entre les nervures de guidage (D), et le corps de contact (13) présente, dans une direction de largeur, une dimension de largeur (B) qui est inférieure à la distance entre les nervures de guidage (D)
le corps de contact (13) étant disposé de manière rotative sur la porte de cabine (21) entre la première nervure de guidage (11) et la deuxième nervure de guidage (12)
et
un levier (18) est relié au moyen d'entraînement (14) et le levier (18) est relié de manière solidaire en rotation au corps de contact (13),
de sorte que le corps de contact (13) peut, grâce à un mouvement de l'élément d'entraînement (14),
peut pivoter d'une position de désaccouplement, dans laquelle le corps de contact est disposé avec un jeu entre la première et la deuxième nervure de guidage en raison de sa largeur, vers une position d'accouplement, dans laquelle le corps de contact est en contact avec la première et la deuxième nervure de guidage.

2. Système de porte (1) selon la revendication 1, **caractérisé en ce que**
la porte de cabine (21) comporte au moins un premier vantail de porte de cabine (21a), et
la porte palière (22) comporte au moins un premier vantail de porte palière (22a).

3. Système de porte (1) selon la revendication 1 ou 2, **caractérisé en ce que**
le corps de contact (13), la première nervure de guidage (11) et la deuxième nervure de guidage (12) sont disposés au-dessus de la porte de cabine (21) et/ou au-dessus de la porte palière (22).

4. Système de porte (1) selon l'une des revendications précédentes, **caractérisé en ce que**
le système de porte (1) comporte un dispositif de précontrainte qui applique au corps de contact (13) une force de précontrainte dans le sens de l'orientation désaccouplée.

5. Système de porte (1) selon la revendication 4, **caractérisé en ce que**
le dispositif de précontrainte est réalisé sous la forme d'un ressort de torsion en élastomère.

6. Système de porte (1) selon l'une des revendications précédentes, **caractérisé en ce que**
la première nervure de guidage (11) et la deuxième nervure de guidage (12) disposent d'une base de nervure de guidage commune (50).

7. Système de porte (1) selon l'une des revendications précédentes, **caractérisé en ce que** le moyen d'entraînement (14) est conçu comme un moyen d'entraînement (14) circulant autour d'un premier rouleau (5) et d'un deuxième rouleau (5), et de préférence, le premier rouleau est entraîné par le mécanisme d'entraînement de la porte.

8. Système de porte (1) selon la revendication 7, **caractérisé en ce que**
un élément de liaison (15) relie le levier (18) à l'élément propulseur (14), et **en ce que** l'élément de liaison (15) relie une première extrémité de l'élément propulseur (14) à une deuxième extrémité de l'élément propulseur (14).

9. Système de porte (1) selon l'une des revendications précédentes, **caractérisé en ce que** le système de porte (1) comporte un dispositif de fermeture de porte sur la porte de cage (22), la force du dispositif de fermeture de porte étant supérieure à la force de traction que le câble de traction exerce sur le levier (18) pour déplacer le corps de contact (13) dans la position d'accouplement.

10. Système de porte (1) selon l'une des revendications 2 à 9 précédentes, **caractérisé en ce que**
la porte de cabine (21) comporte un deuxième vantail de porte de cabine (21b), et
la porte palière (22) comporte un deuxième vantail de porte palière (22b),
un premier dispositif d'accouplement de porte accouplant le premier vantail de porte de cabine (21a) au premier vantail de porte de gaine (22a), et en particulier un deuxième dispositif d'accouplement de porte accouple le deuxième vantail de porte de cabine (21b) au deuxième vantail de porte de gaine (22b).

11. Ascenseur (100) comprenant un système de portes (1) selon l'une des revendications précédentes, **caractérisé en ce que**
l'ascenseur (100) comprend un dispositif de mesure de position (60), une cabine (7) et un dispositif de commande (6), le dispositif de mesure de position (60) détectant une position de la cabine, le dispositif de commande (6) évaluant la position et commandant l'ouverture et la fermeture du système de portes (1).

12. Procédé d'exploitation d'un ascenseur (100) selon la revendication 11, comprenant les étapes suivantes
- Accouplement de la porte de cabine (21) à la porte de gaine (22) par lequel le mécanisme d'entraînement de la porte de cabine (4) déplace le moyen d'entraînement (14) sur une première distance dans le sens de l'ouverture et fait ainsi tourner le corps de contact (13) jusqu'à ce que l'accouplement de porte soit engagé.
- Déverrouillage de la porte de cabine (21) et de la porte palière (22a) par l'envoi d'un signal électrique au verrouillage de la porte de cabine (31) et au verrouillage de la porte palière (41).
- Ouverture de la porte palière (22) par déplacement du moyen d'entraînement (14) sur une deuxième distance dans le sens de l'ouverture par l'entraînement de porte de cabine (4), entraînant ainsi la porte palière (22).

13. Procédé selon la revendication 12, comprenant en outre l'étape suivante.
- après l'accouplement et avant le déverrouillage, le mécanisme d'entraînement de porte (4) est réinitialisé afin de décharger le verrouillage.

14. Procédé selon la revendication 12 ou 13, comprenant en outre l'étape suivante.
- fermeture de la porte de cabine (21) et de la porte palière (22).

15. Procédé selon les revendications 12 à 14, comprenant en outre l'étape suivante.
- de la fermeture de la porte de cabine (21) par lequel l'entraînement de porte de cabine (4) déplace le moyen d'entraînement (14) sur une troisième distance dans la direction de fermeture jusqu'à ce que la première porte de cabine (21) soit fermée,
- Verrouillage de la porte de cabine (21) et de la porte de gaine (22) et
- le désaccouplement de l'accouplement de porte, en déplaçant le moyen d'entraînement (4) de la porte de cabine le moyen d'entraînement (14) sur une quatrième distance dans la direction de fermeture.
